# EUROPÄISCHE PATENTSCHRIFT

(11) **EP 1 234 726 B1**
(45) Veröffentlichungstag und Bekanntmachung des Hinweises auf die Patenterteilung: **15.10.2003**
(21) Anmeldenummer: 02002849.4
(22) Anmeldetag: 08.02.2002
(51) Int. Cl.: B60R 16/02, G05F 1/59, H02M 3/158

(54) **Schaltungsanordnung für ein Steuergerät in einem Kraftfahrzeug**
Circuit for a control device for a motor vehicle
Circuit pour un dispositif de commande pour véhicule motorisé

(30) Priorität: 20.02.2001 DE 10107808
(43) Veröffentlichungstag der Anmeldung: 28.08.2002
(73) Patentinhaber: Hella KG Hueck & Co., 59552 Lippstadt (DE)
(72) Erfinder: Bode, Hans-Alfred, 33619 Bielefeld (DE)

(56) Entgegenhaltungen:
- DE-A- 3 740 733
- DE-A- 19 711 364

## Beschreibung

Die Erfindung betrifft eine Schaltungsanordnung für ein Steuergerät in einem Kraftfahrzeug zur Erzeugung einer stabilisierten Ausgangsspannung aus zwei Eingangsspannungen, wobei der Toleranzbereich der ersten Eingangsspannung den Wert der Ausgangsspannung unterschreiten kann und der Wert der zweiten Eingangsspannung mindestens dem Wert der Ausgangsspannung entspricht.

Eine derartige Schaltungsanordnung kann beispielsweise als ein Bestandteil eines Vorschaltgerätes zur Versorgung von Hochdruckgasentladungslampen in einen Kraftfahrzeug vorgesehen sein, wie z.B.aus DE 3 740 733 und DE 197 11 364 bekannt.

Zur Versorgung der internen Elektronikkomponenten (z.B. ASIC, Treiberstufen) eines solchen Vorschaltgerätes ist es erforderlich, mindestens eine stabilisierte Versorgungsspannung zu erzeugen. Diese Spannung muß über einen sehr weiten Eingangsspannungsbereich, der beispielsweise von 6V bis 24V reicht, des Vorschaltgerätes sichergestellt werden. Dies ist bei der Verwendung eines Längsreglers problematisch, wenn die minimal mögliche Eingangsspannung unterhalb der erforderlichen Versorgungsspannung, die zum Beispiel 9V betragen kann, des Steuergeräts liegt.

Die Erfindung hat die Aufgabe, über den gesamten Eingangsspannungsbereich des Steuergeräts, mit geringem Aufwand eine stabilisierte Ausgangsspannung zu erzeugen, die eine besonders geringe Verlustleistung im Nennbereich der Eingangsspannung, sowie eine minimale Änderung der Ausgangsspannung über den gesamten zulässigen Eingangsspannungsbereich aufweist.

Diese Aufgabe wird erfindungsgemäß durch die Merkmalskombination des Anspruches 1 gelöst.

Erfindungsgegenstand ist eine als Doppelspannungsregler ausgeführte Schaltungsanordnung, die aus zwei zur Verfügung stehenden Eingangsspannungen eine stabilisierte Ausgangsspannung erzeugt. Der Doppelspannungsregler ist als Kombination von zwei low-drop-Längsreglerschaltungen ausgebildet, die symmetrisch aufgebaut sind, mit einer gemeinsamen Referenzspannung versorgt werden und auf einen gemeinsamen Knotenpunkt arbeiten.

Die beiden Längsreglertransistoren können dabei vorteilhaft durch einen Doppeltransistor in einem Gehäuse ausgebildet werden.

Die einzige Figur zeigt ein Ausführungsbeispiel der erfindungsgemäßen Schaltungsanordnung.

Die Schaltungsanordnung besteht aus zwei identisch aufgebauten low-drop-Längsreglerschaltungen (T1A, T2A, R1A, R2A und T1B, T2B, R1B, R2B), die auf den gemeinsamen Pufferkondensator (C) arbeiten. Die Schaltung erhält zwei Eingangsspannungen (UC, URDS) zugeführt, wobei die erste Eingangsspannung (UC) der Bordnetzspannung des Kraftfahrzeuges oder allgemeiner, der Versorgungsspannung des Steuergeräts entspricht und die zweite Eingangsspannung (URDS) eine gegenüber der ersten Eingangsspannung (UC) erhöhte Spannung ist, die bei einem Vorschaltgerät für eine Gasentladungslampe beispielsweise durch den Leistungsschaltwandler erzeugt wird.

Die für beide Längsreglerschaltungen (T1A, T2A, R1A, R2A und T1B, T2B, R1B, R2B) gemeinsam benutzte Referenzspannung (UR) wird durch eine Z-Diode (ZD) und eine Doppeldiode (D1A, D1B), die zur Temperaturkompensation dient, sowie einem Vorwiderstand (R3) aus der zweiten Eingangsspannung (URDS) erzeugt. Für die Längsreglertransistoren (T1A, T1B) ist ein Doppeltransistor (2 Transistoren in einem Gehäuse, z.B. Zetex SM8 ) ideal, da nur jeweils einer der Transistoren Verlustleistung erzeugt und somit ein kleines Gehäuse ausreicht.

Die Funktionsweise der erfindungsgemäßen Schaltungsanordnung wird im folgenden anhand der Figur näher erläutert.

Die Reglerausgangsspannungen (UEA, UEB), die die jeweilige Längsreglerschaltungen (T1A, T2A, R1A, R2A bzw. T1B, T2B, R1B, R2B) erzeugen, ergeben sich zu:$\text{(für die erste Längsreglerschaltung): UEA = (UR - UBE) * (1 + R1A / R2A)}$$\text{(für die zweite Längsreglerschaltung): UEB = (UR - UBE) * (1 + R1B / R2B)}$

Die gesamte Schaltungsanordnung ist so dimensioniert, daß die erste Längsreglerschaltung (T1A, T2A, R1A, R2A) eine geringfügig höhere Reglerausgangsspannung (UEA) erzeugt als die zweite Längsreglerschaltung (T1B, T2B, R1B, R2B). Unter der Annahme, daß die Widerstände R2A und R2B den gleichen Wert aufweisen, errechnet sich die Differenz zwischen den Reglerausgangsspannungen (UEA, UEB) aus:$\text{dUE = UEA - UEB = (UR - UBE) * (R1A - R1 B) / R2A}$

Diese Spannungsdifferenz (dUE) kann durch den symmetrischen Aufbau der beiden Längsreglerschaltungen (T1A, T2A, R1A, R2A und T1B, T2B, R1B, R2B) sehr klein dimensioniert werden.

Es sei im folgenden angenommen, daß der Nennbetriebsbereich des Steuergeräts im Spannungsintervall von 9V bis 16V liegt, und daß der Wert der ersten Eingangsspannung (UC) im Bereich von 6V bis 16V liegt.

Solange die erste Eingangsspannung (UC) größer ist als die erste Reglerausgangsspannung (UEA) ist, fließt der Strom vollständig über die erste Längsreglerschaltung (T1A, T2A, R1A, R2A), da die Ausgangsspannung (UEB) für die zweite Längsreglerschaltung (T1B, T2B, R1B, R2B) um den Betrag der Spannungsdifferenz (dUE) oberhalb ihrer Regelspannung liegt und diese somit vollständig sperrt. Bei einer auf UEA = 9V dimensionierten ersten Reglerausgangsspannung kann die Versorgung somit über den vollen Nennbetriebsbereich des Vorschaltgerätes von 9V bis 16V aus der ersten Eingangsspannung (UC) mit geringer Verlustleistung sehr stabil gewonnen werden. Sinkt die erste Eingangsspannung (UC) jetzt unterhalb 9V (Notbetrieb, Startvorgang) kann die erste Längsreglerschaltung (T1A, T2A, R1A, R2A) die Ausgangsspannung (UE) nicht weiter aufrecht erhalten. Die Ausgangsspannung (UE) fällt jetzt um den Betrag dUE bis die zweite Längsreglerschaltung (T1B, T2B, R1B, R2B) die Stabilisierung aus der zweiten Eingangsspannung (URDS) übernimmt. Die Verlustleistung in diesem Arbeitspunkt ist auf Grund der höheren zweiten Eingangsspannung (URDS) größer, dies ist jedoch unkritisch, da hier nur ein Sonderbetriebsfall vorliegt.

### Bezugszeichen

- C: Pufferkondensator
- D1A, D1B: Doppeldiode

- dUE: Spannungsdifferenz
- UC: erste Eingangsspannung
- UE: Ausgangsspannung
- UEA: erste Reglerausgangsspannung
- UEB: zweite Reglerausgangsspannung
- UR: Referenzspannung
- URDS: zweite Eingangsspannung

- R3: Vorwiderstand

- T1A: erster Längsreglertransistor
- T1B: zweiter Längsreglertransistor

- T1A, T2A, R1A, R2A: erste Längsreglerschaltung
- T1B, T2B, R1B, R2B: zweite Längsreglerschaltung

- ZD: Z-Diode

## Patentansprüche

1. Schaltungsanordnung für ein Steuergerät in einem Kraftfahrzeug zur Erzeugung einer stabilisierten Ausgangsspannung (UE) aus zwei Eingangsspannungen (UC, URDS), wobei der Toleranzbereich der ersten Eingangsspannung (UC) den Wert der Ausgangsspannung (UE) unterschreiten kann und der Wert der zweiten Eingangsspannung (URDS) mindestens dem Wert der Ausgangsspannung (UE) entspricht,
welche zwei symmetrisch aufgebaute Längsreglerschaltungen (T1A, T2A, R1A, R2A; T1B, T2B, R1B, R2B) beinhaltet, die mit einer gemeinsamen Referenzspannung (UR) versorgt werden und die ihre Reglerausgangsspannungen (UEA, UEB) einem gemeinsamen Pufferkondensator (C) zuführen, an dem die Ausgangsspannung (UE) abgreifbar ist,
und wobei die erste Reglerausgangsspannung (UEA) höher ist als die zweite Reglerausgangsspannung (UEB).

2. Schaltungsanordnung nach Anspruch 1, **dadurch gekennzeichnet, daß** die beiden in den Längsreglerschaltungen (T1A, T2A, R1A, R2A; T1B, T2B, R1B, R2B) enthaltenden Längsreglertransistoren (T1A, T1B) durch einen Doppeltransistor ausgebildet sind.

3. Schaltungsanordnung nach Anspruch 1, **dadurch gekennzeichnet, daß** die erste Eingangsspannung (UC) die Bordnetzspannung des Kraftfahrzeugs ist.

4. Schaltungsanordnung nach Anspruch 1, **dadurch gekennzeichnet, daß** die zweite Eingangsspannung (URDS) eine durch das Steuergerät aus der Bordnetzspannung des Kraftfahrzeugs generierte Spannung ist, deren Wert höher ist als der Wert der Bordnetzspannung.

5. Schaltungsanordnung nach Anspruch 1, **dadurch gekennzeichnet, daß** das Steuergerät ein Vorschaltgerät für einen Hochdruckgasentladungslampe ist.

## Claims

1. A circuit arrangement for a controller in a motor vehicle for generating a stabilised output voltage (UE) from two input voltages (UC, URDS), wherein the range of tolerance of the first input voltage (UC) can fall below the value of the output voltage (UE) and the value of the second input voltage (URDS) corresponds at least to the value of the output voltage (UE),
which comprises two symmetrically constructed series regulator circuits (T1A, T2A, R1A, R2A; T1B, T2B, R1B, R2B) which are supplied with a common reference voltage (UR) and which supply their regulator output voltages (UEA, UEB) to a common buffer capacitor (C) at which the output voltage (UE) can be tapped off,
and wherein the first regulator output voltage (UEA) is higher than the second regulator output voltage (UEB).

2. A circuit arrangement according to claim 1, **characterised in that** the two series regulator transistors (T1A, T1B) which are contained in the series regulator circuits (T1A, T2A, R1A, R2A; T1B, T2B, R1B, R2B) are formed by a double transistor.

3. A circuit arrangement according to claim 1, **characterised in that** the first input voltage (UC) is the vehicle supply system voltage of the motor vehicle.

4. A circuit arrangement according to claim 1, **characterised in that** the second input voltage (URDS) is a voltage generated by the controller from the vehicle supply system voltage of the motor vehicle, the value of which is higher than the value of the vehicle supply system voltage.

5. A circuit arrangement according to claim 1, **characterised in that** the controller is a fluorescent lamp ballast for a high-pressure gas discharge lamp.

## Revendications

1. Montage pour un appareil de commande dans un véhicule automobile pour la production d'une tension de sortie stabilisée (UE) à partir de deux tensions d'entrée (UC, URDS), la plage de tolérance de la première tension d'entrée (UC) pouvant tomber au-dessous de la valeur de la tension de sortie (UE), et la valeur de la seconde tension d'entrée (URDS) correspondant au moins à la valeur de la tension de sortie (UE),
qui contient deux circuits de régulation formant régulateurs longitudinaux (T1A,T2A,R1A,R2A;T1B,T2B,R1B,R2B) agencés de façon symétrique, qui sont alimentés par une tension de référence commune (UR) et qui envoient leurs tensions de sortie de régulation (UEA,UEB) à un condensateur tampon commun (C), sur lequel peut être prélevée la tension de sortie (UE), et
dans lequel la première tension de sortie de régulation (UEA) est supérieure à la seconde tension de sortie de régulation (UEB).

2. Montage selon la revendication 1, **caractérisé en ce que** les deux transistors (T1A, T1B) des régulateurs longitudinaux, qui sont contenus dans les circuits formant régulateurs longitudinaux(T1A, T2A, R1A, R2A; T1B, T2B, R1B, R2B) sont formés par un transistor double.

3. Montage selon la revendication 1, **caractérisé en ce que** la première tension d'entrée (UC) est la tension du réseau de bord du véhicule automobile.

4. Montage selon la revendication 1, **caractérisé en ce que** la seconde tension d'entrée (URDS) est une tension, qui est générée par l'appareil de commande à partir de la tension du réseau de bord du véhicule automobile et dont la valeur est supérieure à la valeur de la tension du réseau de bord.

5. Montage selon la revendication 1, **caractérisé en ce que** l'appareil de commande est un ballast pour une lampe à décharge à haute pression.
